# EUROPÄISCHE PATENTSCHRIFT

(11) **EP 1 384 515 B1**
(45) Veröffentlichungstag und Bekanntmachung des Hinweises auf die Patenterteilung: **12.10.2005**
(21) Anmeldenummer: 03016152.5
(22) Anmeldetag: 16.07.2003
(51) Int. Cl.: B05B 5/04

(54) **Potentialausgleichsanordnung für einen elektrostatischen Rotationszerstäuber**
Charge compensation for an electrostatic rotary atomizer
Compensateur de charge pour un atomiseur rotatif

(30) Priorität: 22.07.2002 DE 10233197
(43) Veröffentlichungstag der Anmeldung: 28.01.2004
(73) Patentinhaber: Dürr Systems GmbH, 70435 Stuttgart (DE)
(72) Erfinder: Baumann, Michael, D-74223 Flein (DE); Herre, Frank, D-71739 Oberriexingen (DE); Nolte, Hans-Jürgen, Dr., D-70565 Stuttgart (DE); Krumma, Harry, D-74357 Bönnigheim (DE); Giuliano, Stefano, D-70839 Gerlingen (DE); Lind, Björn, 41118 Göteborg (SE)
(74) Vertreter: Heusler, Wolfgang

(56) Entgegenhaltungen:
- EP-A- 0 120 648
- EP-A- 0 796 663
- EP-A- 0 801 991
- EP-A- 1 118 388
- US-A- 4 398 672

## Beschreibung

Die Erfindung betrifft eine Potentialausgleichsanordnung für einen elektrostatischen Rotationszerstäuber gemäß dem Oberbegriff des Anspruchs 1.

Beispielsweise handelt es sich um für die elektrostatische Serienbeschichtung von Werkstücken wie Fahrzeugkarossen geeignete Hochrotationszerstäuber mit zur Außenaufladung des Beschichtungsmaterials dienenden Elektroden, die im Betrieb unter Hochspannung in der Größenordnung von 100 kV stehen, während der im Bereich des Elektrodenfeldes liegende Glockenteller auf ein definiertes Potential gelegt werden soll, in der Regel auf Erdpotential (EP 0 796 663 B1). Es kann sich aber auch um Rotationszerstäuber mit Bauteilen wie z.B. dem Glockenteller handeln, die auf Hochspannung aufgeladen werden sollen (EP 0 801 991 A2).

Zum Antrieb des Glockentellers derartiger Zerstäuber dienen bekanntlich mit Druckluft betriebene Radialturbinen, deren den Glockenteller tragende Hohlwelle kontaktfrei in Luftlagern rotiert. Zum Potentialausgleich zwischen der mit dem Glockenteller unter dem Einfluss des Hochspannungsfeldes stehenden Hohlwelle und einem geerdeten Teil der Lagereinheit der Welle dient bei dem aus der EP 0 796 663 B1 bekannten Zerstäuber ein stationärer Kontaktring mit Kohlefaserbürsten, die zur Herstellung einer elektrisch leitenden Verbindung auf der rotierenden Welle schleifen. Nachteilig ist hierbei der durch den mechanischen Kontakt verursachte Verschleiß. Außerdem kann es in der Praxis vorkommen, dass der bei Wartungsarbeiten an der Lagereinheit ausgebaute Kontaktring versehentlich nicht wieder eingebaut wird. Die Folge sind fehlender Potentialausgleich und Beschädigungen der Lagereinheit durch Funkenerosion.

Aus der gattungsgemäßen EP 1 118 388 A1 ist es zur berührungslosen Erdung der Welle eines elektrostatischen Rotationszerstäubers bekannt, in dem Lagergehäuse eine geerdete nachstellbare Schraube anzuordnen, deren Spitze einer Umfangsfläche der Welle zugewandt ist. Hierdurch wird das geschilderte Problem nicht befriedigend gelöst, da die Punktentladung an der Schraubenspitze zu Verschleiß durch Funkenerosion führt. Das manuelle Nachstellen der Schraube, mit dem die Erosion kompensiert werden soll, ist nicht nur mühsam und zeitraubend, sondern für einen definierten Potentialausgleich auch zu ungenau.

Zum Aufladen des Glockentellers des aus der EP 0 801 991 A2 bekannten Zerstäubers dient eine feststehende Nadelelektrode, die ihre Ladung durch Koronaentladung auf die Oberfläche der Hohlwelle des Zerstäubers überträgt.

Der Erfindung liegt die Aufgabe zugrunde, eine Anordnung anzugeben, der dauerhaft zuverlässigen und nicht durch Wartungsfehler gefährdeten Potentialausgleich zwischen der Welle und der Lagereinheit eines elektrostatischen Rotationszerstäubers gewährleistet.

Diese Aufgabe wird durch den in den Patentansprüchen gekennzeichneten Potentialausgleichsanordnung gelöst.

Der Potentialausgleich kann hierbei verschleißfrei und einfacher als bisher erfolgen, da die Erfindung sowohl ohne den bisher als zusätzliches Bauelement verwendeten Kontaktring als auch ohne eine manuell zu justierende Elektrode auskommt. Die Übertragung elektrischer Ladungen kann allein durch die spezielle Oberflächenstruktur mit spitzen Elementen zwischen der Welle und dem das gewünschte Potential liefernden Teil der Lagereinheit bewirkt werden. Die spitzen Elemente bestehen z.B. aus gewindeartig um die Außenfläche des Wellenteils und/oder um die Innenfläche des Lagerteils verlaufenden Kanten, damit es nicht zu dem an sich für Punktentladungen typischen Verschleiß durch unerwünschte Funkenerosion kommt.

Wenn gemäß einer Weiterbildung der Erfindung einander gegenüberstehend in der Außenfläche des Wellenteils und in der Innenfläche des Lagerteils gebildete Gewinde unterschiedliche und vorzugsweise zueinander entgegengesetzte Steigungsrichtungen haben, sind die Kanten der beiden Gewinde jeweils punktartig mit bei der Rotation der Welle wandernden Punkten benachbart. Die elektrische Entladung findet hierbei an den Kreuzungspunkten der verschiedenen bzw. entgegengesetzt schrägen Gewinde statt, da hier jeweils der radiale Abstand am geringsten ist, und wegen der kontinuierlichen Verschiebung der Kreuzungspunkte wird verschleißfreie Punktentladung ermöglicht.

Zumindest auf der einen der beiden einander gegenüberliegenden Oberflächen können die Kanten auch kreisförmig ohne Steigung sein. Wenn sich Kanten nur auf der einen Oberfläche befinden, soll es sich zur Erzeugung einer Koronaentladung um die negativ geladene Oberfläche handeln. Im Übrigen kann es genügen, wenn die Kanten nur aus einzelnen, sich nicht über 360° erstreckenden Segmenten bestehen.

An dem in der Zeichnung dargestellten Ausführungsbeispiel wird die Erfindung näher erläutert. Es zeigen:
- Fig. 1: eine schematische Axialschnittansicht der Wellenlagerung mit der Potentialausgleichsanordnung; und
- Fig. 2: eine schematische Darstellung der Potentialausgleichsanordnung gemäß Fig. 1.

In Fig. 1 ist die Lagereinheit eines elektrostatischen Rotätionszerstäubers dargestellt, dessen rotierender Glockenteller (nicht dargestellt) in bekannter Weise in das in der Zeichnung linke Ende einer Hohlwelle 1 geschraubt sein kann. Die Welle 1 ist in dem Gehäuseteil 2 der Lagereinheit gelagert, wobei der Luftspalt 3 zwischen der Welle 1 und der zylindrischen Innenfläche des Gehäuseteils 2 in ebenfalls an sich üblicher Weise als Luftlager dient. Das Gehäuseteil 2 und der mit dem Glockenteller verbundene Teil der Welle 1 unterliegen im Betrieb des Zerstäubers der elektrischen Aufladung durch das von den Elektroden des Zerstäubers erzeugte Hochspannungsfeld, wie durch die Pfeile 6 angedeutet ist.

An ihrem dem Glockenteller abgewandten Ende ist die Welle 1 in einem bei 5 geerdeten Potentialausgleichsgehäuse 4 der Lagereinheit gelagert und ihrerseits kontaktlos geerdet. Zur kontaktlosen Erdung der Welle ist ihr Endteil 1' auf dem in dem Gehäuse 4 befindlichen Teil seines Umfangs darstellungsgemäß mit einem Gewinde versehen, dessen spitz vorspringende Kanten 8 den Kanten 9 eines ähnlich geformten Innengewindes in der zylindrischen Innenfläche des Gehäuses 4 gegenüberstehen. Der radiale Abstand zwischen den Kanten 8 und 9 der beiden Gewinde ist so gering, dass zwischen ihnen elektrische Entladungen in dem zum gewünschten Potentialausgleich erforderlichen Maße gewährleistet sind, wie durch die Pfeile 7 angedeutet ist. Der Luftspalt zwischen dem zylindrischen Endteil 1' der Welle 1 und der zylindrischen Lagerfläche des Gehäuses 4 soll im Bereich der durch die Gewinde gebildeten Entladungsstrecke annähernd die gleiche Größe haben wie der Luftspalt 3 im übrigen Bereich der Wellenlagerung.

Wie in Fig. 2 ersichtlich ist, die den Verlauf des Gewindes des Endteils 1' der Welle mit den Kanten 8 gegenüber einer Abwicklung der zylindrischen Innenfläche des Gehäuses 4 mit den Gewindekanten 9 zeigt, haben die beiden Gewinde zueinander entgegengesetzte Steigungsrichtungen (Rechts- bzw. Linksgewinde). Da sich somit die Kanten 8 und 9 nicht parallel gegenüberstehen, sondern einander kreuzen, kommt es an den Kreuzungspunkten 10 zu Punktentladungen ähnlich wie bei Nadelspitzen, jedoch ohne den Erosionseffekt von Entladungen an stationären Punkten, da die Kreuzungspunkte 10 entsprechend der Wellenrotation längs beider Kantengruppen wandern.

Damit die Entladungen sicher auf den durch die Gewinde gebildeten Potentialausgleichsbereich beschränkt bleiben, ist es zweckmäßig, den Gehäuseteil 2 von dem geerdeten Potentialausgleichsgehäuse 4 durch eine Isolierschicht 12 oder sonstige Isoliereinrichtung zu trennen. Der Gehäuseteil 2 kann zweckmäßig z.B. über einen hochohmigen Widerstand 13 geerdet sein.

Das beschriebene Ausführungsbeispiel lässt sich im Rahmen der Patentansprüche in verschiedener Hinsicht abwandeln. Eine Möglichkeit besteht beispielsweise darin, dass ein von der Welle und/oder von dem die Welle umschließenden geerdeten Teil der Lagereinheit vorspringender Flansch als Potentialausgleichsanordnung dient. Eine andere Möglichkeit ist die Verwendung einer Welle, die nur zwischen dem Glockenteller und der in dessen Nähe befindlichen Potentialausgleichsanordnung elektrisch leitend, im Übrigen dagegen isolierend ist.

## Patentansprüche

1. Potentialausgleichsanordnung für einen elektrostatischen Rotationszerstäuber, dessen Glockenteller im Bereich eines Hochspannungsfeldes rotiert oder auf Hochspannung gelegt wird, mit einer feststehenden Lagereinheit (2, 4) für die Welle (1) des Glockentellers,
mit einem auf ein festes Potential gelegten Teil (4) der Lagereinheit, in dem ein elektrisch leitendes Teil (1') der Welle (1) oder ein mit ihr elektrisch leitend verbundenes Teil rotiert,
und mit einer Einrichtung zur Übertragung elektrischer Ladung zwischen dem leitenden Teil (1') der Welle und dem potentialfesten Teil (4) der Lagereinheit,
**dadurch gekennzeichnet, dass** die Einrichtung zur Ladungsübertragung durch ein oder mehr von der Oberfläche des leitenden Teils (1') der Welle (1) und/oder von einer Oberfläche des potentialfesten Teils (4) der Lagereinheit vorspringende spitze Kanten (8,9) gebildet ist, die mindestens über ein Winkelsegment ring- oder spiralförmig um die Außenfläche des Wellenteils (1') und/oder um die Innenfläche des potentialfesten Lagerteils (4) verlaufen.

2. Potentialausgleichsanordnung nach Anspruch 1, **dadurch gekennzeichnet, dass** die einander gegenüberstehend in der Außenfläche des Wellenteils (1') und in der Innenfläche des Lagerteils (4) gebildeten, wenigstens auf der einen Fläche spiralförmigen Kanten unterschiedliche Steigungsrichtungen haben, so dass die Kanten (8, 9) jeweils punktartig mit bei der Rotation der Welle (1) wandernden Punkten (10) benachbart sind.

3. Potentialausgleichsanordnung nach Anspruch 2, **dadurch gekennzeichnet, dass** die Kanten (8, 9) zueinander entgegengesetzte Steigungen haben.

4. Potentialausgleichsanordnung nach einem der vorangehenden Ansprüche, **dadurch gekennzeichnet, dass** spitze Kanten zumindest auf der negativ geladenen Oberfläche vorgesehen sind.

5. Potentialausgleichsanordnung nach Anspruch 1, **dadurch gekennzeichnet, dass** ein von der Welle und/oder von dem die Welle umschließenden potentialfesten Teil der Lagereinheit vorspringender Flansch zur Ladungsübertragung vorgesehen ist.

6. Potentialausgleichsanordnung nach einem der vorangehenden Ansprüche, **dadurch gekennzeichnet, dass** die Welle (1) in einem Luftlager (3) gelagert ist, und dass in dem potentialfesten Teil (4) der Lagereinheit das dem Glockenteller abgewandte Ende (1') oder ein in der Nähe des Glockentellers befindlicher Teil der Welle rotiert und die vorspringenden spitzen Kanten (8, 9) sich in oder an dem zwischen der Welle (1) und der Lagereinheit gebildeten Luftlager befinden.

7. Potentialausgleichsanordnung nach einem der vorangehenden Ansprüche, **dadurch gekennzeichnet, dass** der Spalt zwischen der Welle (1') und dem sie umschließenden potentialfesten Lagerteil (4) im Bereich der Einrichtung zur Ladungsübertragung (8, 9) wenigstens annähernd die gleiche Größe hat wie der das Luftlager der Welle (1) bildende Spalt (3) im übrigen Bereich der Lagereinheit oder kleiner ist.

8. Potentialausgleichsanordnung nach einem der vorangehenden Ansprüche, **dadurch gekennzeichnet, dass** der dem Glockenteller zugewandte Teil (2) der Lagereinheit von deren potentialfestem Teil (4) durch eine Isoliereinrichtung (12) getrennt und über einen hochohmigen Widerstand (13) auf das feste Potential gelegt ist.

9. Rotationszerstäuber mit einer Potentialausgleichsanordnung nach einem der vorangehenden Ansprüche.

## Claims

1. A potential balancing device for an electrostatic rotary atomiser, the bell plate of which rotates in the region of a high voltage field or has high voltage applied to it, including a fixed bearing unit (2, 4) for the shaft (1) of the bell plate, a portion (4) of the bearing unit, which is at a fixed potential and in which an electrically conductive portion (1') of the shaft (1) of a component electrically conductively connected to it rotates, and including a device for transmitting electrical charge between the conductive portion (1') of the shaft and the fixed potential portion (4) of the bearing unit, **characterised in that** the device for charge transmission is constituted by one or more sharp edges (8, 9) projecting from the surface of the conductive portion (1') of the shaft (1) and/or from the surface of the fixed potential portion (4) of the bearing unit, which extend at least over an angular segment in an annular or spiral shape around the outer surface of the shaft portion (1') and/or around the inner surface of the fixed potential bearing portion (4).

2. A potential balancing device as claimed in Claim 1, **characterised in that** the opposing edges, which are formed in the outer surface of the shaft portion (1') and in the inner surface of the bearing portion (2) and are of spiral shape on at least one surface, have different pitch directions so that the edges (8, 9) are adjacent to one another in a punctiform manner with points (10) which move with the rotation of the shaft (1).

3. A potential balancing device as claimed in Claim 2, **characterised in that** the edges (8, 9) have opposite inclinations.

4. A potential balancing device as claimed in one of the preceding Claims, **characterised in that** sharp edges are provided at least on the negatively charged surface.

5. A potential balancing device as claimed in Claim 1, **characterised in that** a flange projecting from the shaft and/or from the fixed potential portion of the bearing unit surrounding the shaft is provided for the purpose of charge transfer.

6. A potential balancing device as claimed in one of the preceding Claims, **characterised in that** the shaft (1) is mounted in an air bearing (3) and that the end (1') remote from the bell plate or a portion of the shaft situated in the vicinity of the bell plate rotates in the fixed potential portion (4) of the bearing unit and the projecting sharp edges (8, 9) are situated in or on the air bearing defined between the shaft (1) and the bearing unit.

7. A potential balancing device as claimed in one of preceding Claims, **characterised in that** the gap between the shaft (1') and the fixed potential bearing portion (4) surrounding it has at least approximately the same size in the region of the device for charge transfer (8, 9) as the gap (3) defining the air bearing of the shaft (1) in the remaining region of the bearing unit.

8. A potential balancing device as claimed in one of the preceding Claims, **characterised in that** the portion (2) of the bearing unit directed towards the bell plate is isolated from its fixed potential portion (4) by an insulating device (12) and is connected to the fixed potential via a high resistance resistor (13).

9. A rotary atomiser including a potential balancing device as claimed in one of the preceding Claims.

## Revendications

1. Dispositif d'équilibrage de potentiel pour un pulvérisateur électrostatique à rotation, dont le plateau en cloche tourne dans la zone d'un champ de haute tension ou est placé sur de la haute tension, avec une unité de palier (2, 4) fixe pour l'arbre du plateau en cloche,
avec une partie (4), posée sur un potentiel fixe, de l'unité de palier, dans laquelle une partie (1') électroconductrice de l'arbre (1) ou une partie reliée de façon électroconductrice à l'arbre tourne, et
avec un dispositif pour la transmission de charge électrique entre la partie (1') conductrice de l'arbre et la partie (4) fixe au niveau du potentiel de l'unité de palier,
**caractérisé en ce que** le dispositif pour la transmission de charge est formé par une ou plus d'une arête (8, 9) pointue, dépassant de la surface de la partie (1') conductrice de l'arbre (1) et/ou d'une surface de la partie (4) à potentiel fixe de l'unité de palier, qui sont agencées au moyen d'au moins un segment d'angle en forme d'anneau ou de spirale autour de la surface extérieure de la partie d'arbre (1) et/ou autour de la surface intérieure de la partie de palier (4) à potentiel fixe.

2. Dispositif d'équilibrage de potentiel selon la revendication 1, **caractérisé en ce que** les arêtes formées en se faisant face dans la surface extérieure de la partie d'arbre (1') et dans la surface intérieure de la partie de palier (4) et en forme de spirale au moins sur une surface ont des sens de pente différents, de sorte que les arêtes (8, 9) sont voisines à chaque fois de façon ponctuelle avec des points (10) migrant lors de la rotation de l'arbre (1).

3. Dispositif d'équilibrage de potentiel selon la revendication 2, **caractérisé en ce que** les arêtes (8, 9) ont des pentes opposées l'une par rapport à l'autre.

4. Dispositif d'équilibrage de potentiel selon l'une quelconque des revendications précédentes, **caractérisé en ce que** des arêtes pointues sont prévues au moins sur la surface chargée de façon négative.

5. Dispositif d'équilibrage de potentiel selon la revendication 1, **caractérisé en ce qu'**une bride dépassant de l'arbre et/ou de la partie à potentiel fixe, entourant l'arbre, de l'unité de palier est prévue pour la transmission de charge.

6. Dispositif d'équilibrage de potentiel selon l'une quelconque des revendications précédentes, **caractérisé en ce que** l'arbre (1) est monté sur un palier d'air (3) et **en ce que** l'extrémité (1') opposée au plateau en cloche ou une partie, se trouvant à proximité du plateau en cloche, de l'arbre tourne dans la partie (4), à potentiel fixe, de l'unité de palier et les arêtes (8, 9) pointues et saillantes se trouvent dans ou sur le palier d'air formé entre l'arbre (1) et l'unité de palier.

7. Dispositif d'équilibrage de potentiel selon l'une quelconque des revendications précédentes, **caractérisé en ce que** la fente entre l'arbre (1') et la partie de palier (4), à potentiel fixe et l'enveloppant, présente dans la zone du dispositif pour la transmission de charge (8, 9) au moins approximativement la même grandeur que la fente (3) formant le palier d'air de l'arbre (1) dans la zone restante de l'unité de palier ou est inférieure.

8. Dispositif d'équilibrage de potentiel selon l'une quelconque des revendications précédentes, **caractérisé en ce que** la partie (2), opposée au plateau en cloche, de l'unité de palier est séparée de sa partie (4), fixe au niveau du potentiel, par un système isolant (12) et est placée à un potentiel fixe moyen d'une résistance (13) à haute impédance.

9. Pulvérisateur à rotation avec un dispositif d'équilibrage de potentiel selon l'une quelconque des revendications précédentes.
